# EUROPÄISCHE PATENTSCHRIFT

(11) **EP 0 294 399 B1**
(45) Veröffentlichungstag und Bekanntmachung des Hinweises auf die Patenterteilung: **27.12.1990**
(21) Anmeldenummer: 87906386.5
(22) Anmeldetag: 13.10.1987
(51) Int. Cl.: F04C 2/336, F04C 15/04

(54) **SCHWENKSCHIEBERPUMPE**
SWIVELLING VANE PUMP
POMPE A TIROIRS OSCILLANTS

(30) Priorität: 27.10.1986 CH 4252/86
(43) Veröffentlichungstag der Anmeldung: 14.12.1988
(73) Patentinhaber: NOTRON Engineering AG, CH-3436 Zollbrück (CH)
(72) Erfinder: WINIGER, Gerhard, CH-3436 Zollbrück (CH)
(86) Internationale Anmeldenummer: CH8700140
(87) Internationale Veröffentlichungsnummer: WO8803229

(56) Entgegenhaltungen:
- AU-B- 447 808
- DE-C- 543 535
- DE-C- 942 314
- FR-A- 988 476
- GB-A- 109 186
- GB-A- 646 407
- GB-A- 743 088
- US-A- 2 029 554
- US-A- 2 368 789
- US-A- 2 764 941
- US-A- 2 859 911
- US-A- 4 563 131

## Beschreibung

Die Erfindung betrifft eine Schwenkschieberpumpe zum Fördern von flüssigen oder gasförmigen Medien gemäss dem Oberbegriff des 1. Patentanspruches.

Es ist eine grosse Anzahl von unterschiedlichen Pumpen für flüssige oder gasförmige Medien bekannt, die das breite Anwendungsfeld benötigt. Für Aufgaben, die einen nahezu stetigen Förderstrom, der fast unabhängig von Gegendruck ist, erfordern, werden Verdrängerpumpen eingesetzt. Bei diesen Pumpen werden durch Kolben, Schieber, Membrane oder durch Formgebung der Teile ein im Pumpraum eingeschlossener Volumenteil des Fördermediums vom Einlass zum Auslass transportiert. Für inkompressible Medien darf dabei der Förderraum nach dem Absperren gegenüber dem Einlass nicht verkleinert werden; für kompressible Medien (z.B. Gase) kann dies jedoch zur Druckerhöhung erwünscht sein. Diese Verdrängungscharakteristik führt bei Kolben-oder Membranpumpen zu unerwünschter Pulsation des Förderstromes, wodurch Pulsationsdämpfer und/oder mehrere Pumpen, die mit zeitlich verschobenem Takt arbeiten, erforderlich sind. Die noch vorhandene Restpulsation verhinder jedoch eine exakte Messung des Volumenstromes. Ausserdem zeigt das Aehnlichkeitsgesetz bei diesen Konstruktionen, dass mit zunehmender Baugrösse ein exponentieller Anstieg der oszillierenden Massen auftritt, was sich ungünstig auf das Leistungsgewicht sowie auf die Fertigung auswirkt. Zur Förderstromregelung kommen nur aufwendige Hubsteuerungen oder Getriebe in Betracht. Günstiger liegen hier Rotationsverdrängerpumpen, weil sie praktisch pulsationsfrei arbeiten und keine oszillierenden Messen und keine Ventile haben. Daher sind hohe Drehzahlen erreichbar, die zu raumpsparenden Konstruktionen führen, die keine grossen Fundamente benötigen. Diese Pumpen haben jedoch den Nachteil, dass die innere Leckage grösser ist als bei Kolben-oder Membranpumpen und daher die erreichbaren Druckdifferenzen nach oben hin begrenzt sind. Die meisten Bauarten sind wegen der geringen Spiele zwischen rotierenden und feststehenden Bauteilen oder die ineinander eingreifenden Verdränger sehr empfindlich gegen abrasive Beimengungen. Hohe Gleitgeschwindigkeiten von Absperrelementen lassen aus Verschleiss- und Dichtigkeitsgründen das Fördern von nichtselbstschmierenden Medien oder Trockenlauf nicht zu. Wegen der Verdrängercharakteristik kann die bei Kreiselpumpen einfache Drosselregelung nicht verwendet werden. Zur Förderstromregelung bei konstanter Drehzahl kommen nur bei Kolbenpumpen übliche aufwendige Verfahren in Betracht. Eine nur aus der Literatur bekannte Pumpe nach dem deutschen Patent DE-C-942314 ziegt den folgenden Aufbau. Der innere Zylindermantel eines in einem Gehäuse umlaufenden Zylinders weist für die Aufnahme von doppelarmig ausgebildeten Flügel halbzylinderförmige Lagerungen auf. Im Innern des Zylinders dreht auf einem exzentrisch zum Zylinder stehenden Bolzen ein lose umlaufender Drehkolben, in welchem die zweiten Arme der Flügel mittels Gleitbacken, die Aussparungen aufweisen, eingreifen. Die doppelarmige Ausbildung der Flügel hat den Nachteil, dass sich die Zahl der Dichtkanten verdoppelt. Zudem verunmöglichen sie ein vollständiges Entleeren der Arbeitsräume, so dass das Ansaugvermögen der Pumpe vermindert ist. Ausserdem bewirkt die rechteckförmige Ausbildung der in die Gleitbacken eingreifenden Flügel, dass die Gleitbacken je aus zwei Teilen bestehen müssen, die daher im Betrieb verklemmen. Eine weitere nur aus der Patentliteratur bekannte Pumpe nach dem britischen Patent GB-A-109186 sieht vor, zwischen dem Gehäuse und dem Rotor ein mit Seitenplatten versehener, drehbarer Mitnehmer anzuorden. An dem drehbaren Mitnehmer sind Flügel angelenkt, die im Rotor durch gelenkige, mit Schlitzen versehene Spitzen wirken. Die synchrone Drehung des Rotors mit den drehbaren Mitnehmern und den Seitenplatten wird durch die an den Platten angeordneten und in die im Rotor in Bohrungen eingreifenden Zapfen bewirkt. Durch eine der Platten ist der drehbare Mitnehmer verbunden und dreht mit dieser mit, so dass der Rotor um ein exzentrisch angeordnetes Lager, welches an die Welle durch Drehung angepasst werden kann, dreht. Eine derartige Pumpe hat wiederum den Nachteil einer doppelten Anzahl von Dichtkanten, herrührend durch die Anlenkung im Mitnehmer, der seinerseits gegenüber dem Gehäuse abgedichtet werden muss. Ungünstig ist zudem, dass diese Anlenkung der Flügel ungeschützt dem Medium und somit dem Verschleiss ausgesetzt ist. Ausserdem führt die vorgeschlagene Drehung des Rotors mittels in vorgesehenen Bohrungen eingreifenden Zapfen zu hoher Reibung und Verschleiss der sich berührenden Teile. Die mit Schlitzen versehenen Spitzen sind ebenfalls nur zweiteilig möglich, wodurch auch hier ein Verklemmen auftritt. Die radiale Verstellmöglichkeit der Rotorlagerung verändert zwangsläufig die Steuerzeiten, so dass eine kontinuierliche Förderstromregelung ausgeschlossen ist. Seine Konstruktion ist kompliziert, störanfällig und schlecht zu montieren.

Hier will die Erfindung Abhilfe schaffen. Die Erfindung, wie sie in den Ansprüchen gekennzeichnet ist, löst die Aufgabe, eine verschleissarme, im Aufbau einfache, universell einsetzbare Pumpe für einen breiten Druckbereich mit besonders ruhigem Lauf und bei konstanter Drehzahl veränderbaren Förderstrom verfügbar zu machen.

In Abweichnung von der bisher vorgeschlagenen Art, die Dichtelemente zweiarmig auszubilden oder in einem drehbaren Mitnehmer anzulenken, sieht die besonders einfache Konstruktion der Erfindung vor, einarmige an Rotorkäfigbolzen drehbar gelagerte Schieber anzubringen, die direkt am Gehäuse abdichten. Somit entfallen die Dichtkanten im Mitnehmer, was sich günstig auf die innere Leckage sowie auf den Verschleiss auswirkt. Erfindungsgemäss ist zudem vorgesehen, dass die Schieberaufnehmer einteilig ausgebildet sind um ein Verklemmen zu verhindern. Dies ist erfindungsgemäss derart gelöst, dass der vom Mitnehmer geführten Schieber eine rechtekkige Zinne aufweist, die in die entsprechende Aussparung des Mitnehmers eingreift was frühere ähnliche Pumpenkonstrukteure offenbar nicht erkannt hatten und deshalb diese Art der Schieberführung praktisch nicht realisiert werden konnte. Eines der wesentlichsten Merkmale der Erfindung stellt die Lagerung des Rotors und dessen stufenlose radiale Verstellmöglichkeit dar. Erfindungsgemäss wird die radiale, stufenlose Verstellmöglichkeit des Rotorkerns derart gelöst, indem dieser auf einer hohlen Sekundärwelle sitzt, welche einseitig und aushalb des Pumpraumes gelagert und stufenlos radial verschiebbar ausgeführt ist. Im Innern dieser Sekundärwelle, in genügendem Abstand für die radiale Verschiebung derstelben, befindet sich die Antriebswelle. Die Antriebswelle ist einseitig mit dem Rotorkäfig verbunden und treibt somit über die Rotorkäfigbolzen und der Schieber den fest mit der Sekundärwelle verbundenen Rotorkern an. Die durch diese Konstruktion sich ergebenen Vorteile sind im wesentlichen darin zu sehen, dass nun hohe Kräfte infolge Druckaufbaus im Pumpraum lagermässig und dichtmässig viel besser zu beherrschen sind. Auch ist die Pumpe nun geeignet nichtschmierende Medien zu fördern, die auch abrasive Beimengungen aufweisen dürfen, ohne dass bei höheren Drücken Lagerverschleiss auftritt. Die vorgeschlagene Lösung der stufenlosen Fördermengenregelung über die radiale Veschiebung der Sekundärwelle bringt den entscheidenden Vorteil, dass mit einer einfachen Konstruktion praktisch unabhängig vom herrschenden Druck in der Pumpe die Exzentrizität variiert werden kann. Ausserdem ergibt sich eine sehr kompakte Bauweise, die nicht störanfällig und gut zu montieren ist.

Eine besonders zweckmässige Gestaltung der Erfindung sieht vor, die Käfigbolzen im Durchmesser derart zu dimensionieren, dass im Bereich der Maximalexzentrizität des Rotorkerns die Druckkraft zentrisch auf den Käfigbolzen wirkt und somit die Gleitreibung im Schieberaufnehmer minimiert ist. Auch ist vorgesehen, dass je nach Verwendungszweck und Baugrösse zwischen drei und zwölf Schieber gleichmässig verteilt zwischen Rotorkern und -käfig angeordnet sind; vorzugsweise jedoch fünf bis neun Schieber, wenn hohe Drücke erzielt werden sollen (Platzgründe wegen massiver Ausführung der Bolzen, Schieber und Aufnehmer). Der Ansaugresp. Druckkanal sind vorzugsweise radial im Gehäuse über nahezu die gesamte Breite der Schiebr erstreckend zu gestalten, wobei auf eine möglichst tangentiale Zu- und Abführung zu achten ist, damit günstige Ein- und Ausströmverhältnisse herrschen. Um eine optimale Befüllung der Pumpe bei hohen Drehzahlen zu gewährleisten, ist vorgesehen, mittels Strahlablenker, welche radial unmittelbar zum Rotorkäfig im Ansaugbereich angeordnet sind, ein Zurückströmen zu verhindern. Zur Vergrösserung der Pumpleistung bei gleicher Rotorgeometrie können zwei Rotoren axial hintereinander vorgesehen sein, wobei die Lagerung der Sekundärwelle unverändert bleibt, so dass eine symmetrisch Doppelpumpe entsteht. Ggf. kann man ganze Schwenkschiberpumpen von einer gemeinsamen Welle antreiben und diese mit einzelnen Ein- und Auslässen oder vereinigten Ein- und Auslässen versehen.

Insgesamt zeichnet sich die vorgeschlagene Erfindung darin aus, dass die Konstruktion eine drehzahlunabhängige stufenlose Förderstromänderung bei hohen Kräften möglich macht und dass durch die Konstruktion der Schwenkschieber ein minimaler Verschleiss durch Gleitreibung resultiert und dass die Reinigung der Pumpe oder das Auswechseln von Verschleissteilen schnell und einfach auszuführen ist. Die Pumpe ist somit einfach, veilseitig und verschleissarm.

Der Erfindungsgegenstand ist nachstehend mit Bezugnahme auf die Zeichnungen beispielsweise näher erläutert. Es zeigen
Fig. 1 den Längsschnitt durch die Schwenkschieberpumpe,
Fig. 2 den Schnitt A-A durch den Rotor,
Fig. 3 den Teilauschnitt des Ausaugbereichs mit Strahlablenker,
Fig. 4 den Schnitt B-B durch Gehäuse und Rotor,
Fig. 5 den Schnitt C-C durch den radial verschobenen Gleitring,
Fig. 6 den Schnitt D-D durch den Verstellmechanismus,
Fig. 7 den Längsschnitt durch den Rotor mit Gegenwand als Alternative,
Fig. 8 den Längsschnitt der Primärwellenlagerung als Ergänzung zu Fig. 7,
Fig. 9 den Längsschnitt der Variante Doppelrotorpumpe, wobei nur wesentliche Teile dargestellt sind.

Das in den Fig. 1 bis 6 dargestellte Ausführungsbeispiel der erfindungsgemässen Schwenkschieberpumpe steht auf einer rechteckigen Grundplatte 1, die als zusätzliche Versteifung gegen Verdrehung dient. Auf dieser stehen der vordere 2 und der hintere 3 Träger. An der Innenseite dieser Träger 2, 3 sind die horizontal verschiebbar geführten Gleitringe 5, 6 sowie der dazwischen liegende Lagerträger 4 formschlüssig eingesetzt. An der vorderen Seite des Trägers 2 ist das Pumpengehäuse 19 mittels Schrauben fixiert. Das Pumpengehäuse 19 wird mit dem Lagerdekkel 18, der das Gleitlager 26 der Primärwelle 12 enthält, abgeschlossen. Rückseitig an den hinteren Träger 3 ist der Lagerflansch 10 angeschraubt, der die hintere Lagerung mittels Gleitlager 26 der Primärwelle 12 enthält und somit ein Teil der Rückwand darstellt. Im Pumpengehäuse 19 ist ein Pumpkanal e mit Einlass a, der Dichtbereich f und der Auslass b mit Auslassraum g ausgebildet. In ihr läuft ein hohlzylinderförmiger Rotor 13, der am Umfang zu gleichen Abständen versetzt axiale Bohrungen aufweist, die den-äusseren Zylindermantel durchbrechen. Diese Bohrungen enthalten die einteilig ausgebildeten Schieberaufnehmer 16, die ihrerseits die einarmigen Schieber 15 aufnehmen. Die einarmigen Schieber 15 sind am oberen Ende an Käfigbolzen 14 drehbar gelagert und dichten mit ihrer runden Oberseite den Rotorkäfig h gegen das Pumpengehäuse 19 mit Minimalspalt im Dichtbereich f ab. Der Rotorkäfig h, bestehend aus Rotorwand 17 und den umfangmässig zu gleichen Anständen angeordneten einseitig in dieser fixierten fünf Käfigbolzen 14, sitzt auf der Primärwelle 12 und wird von dieser angetrieben. Der Rotor 13, der mittels Schieberaufnehmer 16 und Schieber 15 mit dem Rotorkäfig verbunden ist, sitzt fest verbunden auf der Sekundärwelle 7, die ausserhalb des Pumpengehäuses 19 im Lagerträger 4 mit einem Rollenlager 8 und einem Kugellager 9 drehbar gelagert ist. Diese Sekundärwelle 7 lässt sich nun in der Horizontalebene verschieben, so dass sich die Exzentrizität des Rotors 13, der auf dieser Welle sitzt, variieren lässt. Dies wird ermöglicht durch den Verstellmechanismus, der aus vier Stützbolzen mit darüber geschobenen Auflagestücken 31, dem Halter 32, der Verstellwelle 33 und dem Verstellrad 34 besteht. Wird das Verstellrad 34 nun gedreht, so verschiebt sich nun der Lagerträger 4, zusammen mit den an beiden Seiten formschlüssig angebrachten Gleitringen 5, 6 in der horizontalen Ebene. Diese, zwischen den Trägern 2, 3 angeordneten verschiebbar geführten Sekundärwellelagerung 4, 5, 6, 8, 9 wird mit sechs Spannschrauben 25 im Spiel eingestellt. Die Abdichtung zum rotor 13 übernimmt eine auf der Sekundärwelle 7 montierte Gleitringdichtung 23, die in einer genügend grossen Bohrung für die horizontale Verschiebung im Träger 2 zu liegen kommt. Das Lager 9 wird durch den Wellendichtring 28, die Rückseite der Pumpe mit dem Wellendichtring 24, abgedichtet. Der Zwischenring 20 und der Führungsbolzen 22 dienen zur axialen Führung der Primärwelle 12. Der Deckel 21 dichtet die Pumpe gegen aussen ab.

Aus Fig. 1 ist ersichtlich, dass die Schieber 15 mit einer Zinne in das entsprechend ausgebildete Gegenstück, dem Schieberaufnehmer 16 eingreifen. Beim einteiligen Schieberaufnehmer 16 ist somit ein Verklemmen ausgeschlossen. Dieses Schloss/Schlüssel-Prinzip ist umkehrbar, indem der Schieber 15 mit zwei oder mehr Zinnen ausgebildet wird, die in den entsprechend ausgebildeten Schieberaufnehmer 16 eingreifen (vgl.
Fig. 9). Wichtig ist jedoch, dass die Zinnen rechteckförmig ausgebildet sind, um Leckverluste zu verhindern.
Fig. 3 zeigt den für hohe Drehzahlen im Einlass a vorgesehenen Strahlablenker 29, der aus einzelnen tangential angeordneten Leitblechen oder nutenförmigen Ausfräsungen im einlasseitig geschlossenen Gehäuse 19 besteht. Die Geometrie der einzelnen Leitbleche oder der Ausfräsungen ist auf die herrschenden Bedingungen abzustimmen.
Fig. 7 und 8 zeigen die Ausführungsvariante des Rotorskäfigs h mit Rotorrückwand 35. Bei dieser Ausführungsvariante bilden Rotorkern 13, Rotorwand 17', Mitnehmerschrauben 41, Schieber 15', Schieberaufnehmer 16' und die Rotorrückwand eine Baugruppe. Dabei wird der Rotorkern wieder auf der Sekundärwelle 7 abgestützt und mit einem Federkeil 36 gegen Verdrehung gesichert. Die Rotorwand 17' sitzt auf der Primärwelle, wobei der Federkeil 37 als Mitnehmer dient. Die Spannschraube 39 spannt mittels Spannbüchse 38 die gesamte Baugruppe 13,17', 41,15', 16', 35 axial auf die Sekundärwelle 7'. Bei der Montage oder einer Reinigung der Pumpe kann somit die Baugruppe 13,17', 41,15,16', 35 nach dem Lösen der Spannschraube 39 von der Primärwelle 12' resp. Sekundärwelle 7' abgezogen werden. Fig. 8 zeigt die antriebsseitige Lagerung der Primärwelle 12' mittels Kugellager 42. Die axiale Justierung der Primärwelle 12' erfolgt durch den Justierrung 43 und den Spannring 44, welcher gleichzeitig die Primärwelle 12' axial sichert. Die Sicherungsschrauben 46, 47 sichern Justierring 43 und Spannring 44 auf der Primärwelle 12'. Der Abdeckflansch 45 behält das Kugellager 42 in seinem Sitz und dient gleichzeitig als Abdeckung.
Fig. 9 zeigt die Variante einer Doppelrotorpumpe, die bis auf die einseitige Wellendurchführung eine Spiegelbildsymmetrie der Fig. 7 mit mittiger Lagerung 8' darstellt.

Beim Antrieb der Primärwelle 12 in der angegebenen Drehrichtung saugen die grösser werdenden Zellen c zwischen den sich am Einlass a vorbeibewegenden schwenkbaren Schiebern 15 das zu fördernde Medium an, um es am Auslass b bei sich verkleinernden Zellengrösse c aus dem Pumpengehäuse 19 herauszudrücken. Diese Wirkungsweise ist weitgehend bekannt und braucht deshalb nicht noch näher erläutert zu werden. Durch die vorgeshlagene Zwangsführung der einarmigen Schiebern 15 mittels Käfigbolzen 14 und einteiligen Schieberaufnehmer 16 wird Reibung durch Zentrifugalkräfte an das Pumpengehäuse 19 verhindert und dennoch der Arbeitsraum im Dichtbereich f genügend abgedichtet. Die vorgeschlagene in der Horizontalebene verschiebbare aussenseitige Rotorlagerung 4, 5, 6, 8, 9 ermöglicht hohe Kräfte auf den Rotor 13 und macht zudem die Pumpe unempfindlich gegenüber nichtschmierenden Fördermedien, bei gleichzeitiger stufenloser Fördermengenregelung.

### Bezugszeichenliste Einzelteile

1 Grundplatte
2 vorderer Träger
3 hinterer Träger
4 Lagerträger
5 vorderer Gleitring
6 hinterer Gleitring
7 Sekundärwelle
8 Rollenlager
9 Kugellager
10 Lagerflansch
11 Deckel
12 Primärwelle
13 Rotor
14 Käfigbolzen
15 Schieber
16 Schieberaufnehmer
17 Rotorwand
18 Lagerdeckel
19 Pumpengehäuse
20 Zwischenring
21 Deckel
22 Führungsbolzen
23 Gleitringdichtung
24 Wellendichtung
25 Spannschraube
26 Gleitlager
27 Federkeil
28 Wellendichtring
29 Strahlablenker
30 Stützbolzen
31 Auflagestück
32 Halter
33 Verstellwelle
34 Verstellrad
35 Rotorrückwand
36 Federkeil
37 Federkeil
38 Spannbüchse
39 Spannschraube
40 Lagerbüchse
41 Mitnehmerschraube
42 Kugellager
43 Justierring
44 Spannring
45 Abdeckflansch
46 Sicherungsschraube
47 Sicherungsschraube

### Verschiedenes

a Einlass
b Auslass
c Zelle
d Exzentrizität der Achse
e Pumpkanal
f Dichtbereich
g Auslassraum
h Rotorkäfig

## Patentansprüche

1. Schwenkschieberpumpe mit Pumpengehäus (19), Einlass (a), Auslass (b), Pumpkanal mit Ansaugraum (e), Dichtbereich (f) und Auslassraum (g) und mit einem radial verstellbaren Rotor, der Ausbohrungen mit in diesen angeordneten Schieberaufnehmer aufweist, dadurch gekennzeichnet, dass der Rotor (13) auf einer die Primärwelle (12) umschliessenden hohlen radial verstellbar geführten Sekundärwelle (7) sitzt und sich in einem Rotorkäfig (h) mit starren Käfigbolzen (14) befindet, welche die mit Ausbohrungen versehenen Schieber (15) als unbewegliche Lagerstütze durchdringen und dass die derart schwenkbar gelagerten Schieber (15) mit dem freien Arm in mit Ausnehmungen versehene einteilige Schieberaufnehmer (16) formschlüssig eingreifen, so dass diese (16) eine durch die Rotorkanten der Rotorausbohrungen begrenzte Schwenkbewegung auszuführen vermögen und somit bei der Drehung des Rotorkäfigs (h) resp. des Rotors (13) die variable Exzentrizität der Achse (d) mit einer Schwenk-Hub-Bewegung auffangen und somit direkt das Pumpengehäuse (19) im Dichtbereich (f) abdichten, wobei die Lagerung (8, 9) der Sekundärwelle (7) ausserhalb des Pumpenraumes gegenüber dem Pumpmedium geschützt (23) vorliegt.

2. Schwenkschieberpumpe nach Anspruch 1, dadurch gekennzeichnet, dass der Kaftfluss ausgehend von der Primärwelle (12) auf den Rotorkäfig (h) über die Schieber (15) auf das Medium verläuft.

3. Schwenkschieberpumpe nach Anspruch 1, dadurch gekennzeichnet, dass die konzentrisch periphere Anordnung und Positionierung der Käfigbolzen (14) in der Rotorrückwand (35) und/ oder Rotorwand (17) derart gewählt ist, dass im Arbeitsdichtbereich (f) auf den ausgefahrenen Schieber (10) minimale Drehmomente wirken.

4. Schwenkschieberpumpe nach Anspruch 1, dadurch gekennzeichnet, dass an den Schiebern rechteckförmige Zinnen (15) ausgebildet sind, die in die entsprechend ausgebildeten Schieberaufnehmer (16) im Schloss/Schlüssel-Prinzip eindringen, derart, dass die Schieberaufnehmer (16) einteilig vorliegen.

5. Schwenkshieberpumpe nach Anspruch 1, dadurch gekennzeichnet, dass der Lagerträger (4) der Sekundärwelle (7) zwischen den beiden Trägern (2, 3) mittels den beidseitig angeordneten Gleitringen (5, 6) und dem Verstellmechanismus (30, 31, 32, 33, 34) stufenlos radial in der Horizontalebene verschoben werden kann und somit direkt die Rotorexzentrizität (d) variiert werden kann.

6. Schwenkschieberpumpe nach Anspruch 1, dadurch gekennzeichnet, dass die Konstruktion eine spiegelbildsymmetrische axiale Anordnung von zwei oder mehreren, unter Zwischenschaltung von Zwischenlagerungen (8') und Trennwänden (2, 3), Pumpelementen (13, 17', 41', 15', 16', 35) ermöglicht.

7. Schwenkschieberpumpe nach Anspruch 1, dadurch gekennzeichnet, dass der Rotorkäfig (h) einseitig fixierte Käfigbolzen (14) aufweist, derart, dass zum Auswechseln der Schieber (15) nur der Lagerdeckel (18) und die Rotorwand (17) entfernt werden muss.

8. Schwenkschieberpumpe nach Anspruch 1, dadurch gekennzeichnet, dass die angetriebene Primärwelle (12) innerhalb einer mit mindestens dem Maximalexzentrizitätsabstand (d) aufweisenden hohlen Sekundärwelle (7) dreht, die (7) ausserhalb des Pumpengehäuses (19) im Lagerträger (4) drehbar gelagert (8, 9) ist.

9. Schwenkschieberpumpe nach Anspruch 1, dadurch gekennzeichnet, dass das als Baugruppe (13, 17', 41, 15', 16', 35) bestehende kompakte Pumpelement axial, nach dem Lösen der Spannschraube (39) bei entferntem Lagerdeckel (18') inklusiv der Spannbüchse (38) von der Primär-(12) resp. Sekundärwelle (7) abgezogen werden kann.

## Revendications

1. Pompe à tiroirs oscillants avec carter (19), entrée (a), sortie (b), canal de la pompe avec chambre d'aspiration (e), zone étanche (f) et chambre de refoulement (g) et un rotor radialement déplaçable à cavités équipées de porte-coulisse caractérisés par le fait que le rotor (13) prend appui sur une axe secondaire creux radialement déplaçable (7) entourant l'axe primaire (12) et logé dans une cage à rotor (h) avec des chevilles de cage rigides (14) servant de supports immobiles transversant les coulisses ajourées (15), et par le fait que les coulisses (15) ainsi montées de manière à pourvoir pivoter s'engagent dans les porte-coulisse monobloc équipés d'ouverture de telles manière que ces porte-coulisse (16) puissent effectuer un mouvement de balancement limité par les arêtes des orifices du rotor et ainsi, pendant la rotation de la cage du rotor (h) ou du rotor (13), compenser l'excentricité variable de l'axe (d) grâce à un mouvement de balancement et de coulisse et assurer ainsi l'étanchéité du carter de la pompe (19) dans la zone d'étanchéité (f), les paliers (8, 9) de l'axe secondaire (7) se trouvant en-dehors de l'espace de la pompe, protégés du médium pompe (23).

2. Pompe à tiroirs oscillants selon la revendication 1, caractérisée par le fait que le flux pompé sortant de l'axe primaire (12) circule vers le carter du rotor (h) en passant par le tiroir (15).

3. Pompe à tiroirs oscillants selon la revendication 1, caractérisée par le fait que la disposition et le positionnement concentriques périphériques des chevilles de cage (14) dans la paroi postérieure du rotor (35) et/ou la paroi du rotor (17) soit choisi de telle manière que la zone étanche (f) n'exerce qu'un couple minimum sur les tiroirs en position extérieure (15).

4. Pompe à tiroirs oscillants correspondant à la revendication 1, caractérisée par le fait que les tiroirs sont dotés d'un crénelage rectangulaire (15) pénétrant dans le porte-tiroir usiné de manière complémentaire (16) selon le principe de la serrure et de la clé, de manière que les porte-tiroir (16) ne soient que d'une pièce.

5. Pompe à tiroirs oscillants selon la revendication 1, caractérisée par le fait que le support (4) des paliers de l'axe secondaire (7) entre les deux supports (2, 3) peut être déplacé de manière continue de manière radiale et dans le plan horizontal au moyen des anneaux de glissement (5, 6) et du mécanisme d'ajustage (30, 31, 32, 33, 34), ce qui permet de modifier directement l'excentricité du rotor (d).

6. Pompe à tiroirs oscillants selon la revendication 1, caractérisée par le fait que, de par sa construction, il est possible de disposer deux ou plusieurs éléments de pompe (13, 17', 41', 15', 16', 35) sur un même axe, selon une symétrie d'image miroir, séparés par des paliers (8) et des parois (2, 3) de séparation intermédiaires.

7. Pompe à tiroirs oscillants selon la revendication 1, caractérisée par le fait que les chevilles de cage (14) de la cage du rotor (h) ne sont fixées que d'un côté de telle manière que le changement des tiroirs (15) ne nécessite que la dépose du couvercle de palier (18) et de la paroi du rotor (17).

8. Pompe à tiroirs oscillants selon la revendication 1, caractérisée par le fait que l'axe primaire entraîné (12) tourne à l'intérieur d'un axe secondaire creux (7) présentant une excentricité au moins égale à la distance d'excentricité maximale (d) et monté (7) de manière à pouvoir pivoter (8, 9) sur le support de palier (4) extérieur au carter de la pompe (19).

9. Pompe à tiroirs oscillants selon la revendication 1, caractérisée par le fait que l'élément de pompe compact composé de l'agrégat (13, 17', 41, 15', 16', 35) puisse être retiré axialement après la dépose du couvercle du palier (18'), le desserrage de la vis de serrage (39) et le retrait de la douille de serrage (38) des axes primaire (12) et secondaire (7).

## Claims

1. Swivelling vane pump having a pump housing (19), inlet (a), outlet (b), pump channel with intake space (e), seal area (f) and outlet space (g) and having a radially adjustable rotor which has holes with vane holders arranged therein, characterised in that the rotor (13) is borne on a hollow radially adjustable secondary shaft (7) enclosing the primary shaft (12) and is located in a rotor cage (h) having rigid cage bolts (14) which act as immobile bearing supports and pass through the vanes (15) provided with holes, and that the vanes (15) pivotably mounted in this manner interlock with the free arm in one-part vane holders provided with holes, so that these vane holders (16) are capable of performing a swivelling movement limited by the rotor edges of the rotor holes and thus, during rotation of the rotor cage (h) or of the rotor (13), compensate for the variable eccentricity of the axis (d) with a swivelling/lifting movement and thus directly seal the pump housing (19) in the sealing area (f), the bearing (8, 9) of the secondary shaft (7) being located outside the pump space, protected from the pumping medium (23).

2. Swivelling vane pump according to Claim 1, characterised in that the power flux to the medium is from the primary shaft (12) to the rotor cage (h) via the vanes (15).

3. Swivelling vane pump as claimed in Claim 1, characterised in that the concentrically peripheral arrangement and positioning of the cage bolts (14) in the rotor rear wall (35) and/or rotor wall (17) is chosen so that minimal torques act in the extended vane (15) in the sealing area (f).

4. Swivelling vane pump according to Claim 1, characterised in that the vanes are provided with rectangular crenellations (15) which penetrate the correspondingly formed vane holders (16) by the lock-and-key principle, in such a way that the vane holders (16) are in the form of single parts.

5. Swivelling vane pump according to Claim 1, characterised in that the bearing support (4) of the secondary shaft (7) can be displaced continuously and radially in the horizontal plane between the two supports (2, 3) by means of the slip rings (5, 6) arranged on both sides and the adjusting mechanism (30, 31, 32, 33, 34), and the rotor eccentricity (d) can therefore be varied directly.

6. Swivelling vane pump according to Claim 1, characterised in that the design permits two or more pump elements (13, 17', 41', 15', 16', 35) to be arranged axially and with mirror image symmetry, separated by intermediate bearings (8') and partitions (2, 3).

7. Swivelling vane pump according to Claim 1, characterised in that the rotor cage (h) has cage bolts (14) fixed on one side, so that only the bearing cover (18) and the rotor wall (17) need be removed in order to change the vanes (15).

8. Swivelling vane pump according to Claim 1, characterised in that the driven primary shaft (12) rotates inside a hollow secondary shaft (7) which has at least the maximum eccentricity distance (d) and is rotatably mounted (8, 9) outside the pump housing (19) in the bearing support (4).

9. Swivelling vane pump according to Claim 1, characterised in that the compact pump element in the form of assembly (13, 17', 41, 15', 16', 35) can be removed axially from the primary (12) or secondary shaft (7), together with the clamping bush (38), after the clamping screw (39) has been unscrewed with the bearing cover (18') removed.
